# EUROPÄISCHE PATENTSCHRIFT

(11) **EP 3 741 136 B1**
(45) Veröffentlichungstag und Bekanntmachung des Hinweises auf die Patenterteilung: **26.06.2024**
(21) Anmeldenummer: 18701148.1
(22) Anmeldetag: 18.01.2018
(51) Int. Cl.: H04R 5/04, H04R 3/00, G10H 1/36

(54) **VERFAHREN ZUR AUSGABE EINES EIN MUSIKSTÜCK ABBILDENDEN AUDIOSIGNALS IN EINEN INNENRAUM ÜBER EINE AUSGABEEINRICHTUNG**
METHOD FOR OUTPUTTING AN AUDIO SIGNAL REPRODUCING A PIECE OF MUSIC INTO AN INTERIOR VIA AN OUTPUT DEVICE
PROCÉDÉ D'ÉMISSION D'UN SIGNAL AUDIO REPRODUISANT UN MORCEAU DE MUSIQUE DANS UN ESPACE INTÉRIEUR PAR L'INTERMÉDIAIRE D'UN DISPOSITIF D'ÉMISSION

(43) Veröffentlichungstag der Anmeldung: 25.11.2020
(73) Patentinhaber: ASK Industries GmbH, 94559 Niederwinkling (DE)
(72) Erfinder: KOTULLA, Daniel, 94360 Mitterfels (DE)
(74) Vertreter: Hafner & Kohl PartmbB
(86) Internationale Anmeldenummer: PCT/EP2018/051242
(87) Internationale Veröffentlichungsnummer: WO 2019/141368

(56) Entgegenhaltungen:
- WO-A2-2006/037197
- DE-B3-102012 025 016
- US-A- 4 953 212
- US-A1- 2012 114 142

## Beschreibung

Die Erfindung betrifft ein Verfahren zur Ausgabe eines wenigstens ein einen Teil eines wenigstens eine Hauptstimme, insbesondere Singstimme, enthaltenden Musikstücks abbildenden Audiosignals in wenigstens einen einen Teil einer Fahrgastzelle eines Kraftfahrzeugs bildenden Innenraum über eine einen linken und einen rechten Audioausgabekanal umfassende Audioausgabeeinrichtung.

Entsprechende Verfahren zur Ausgabe eines wenigstens ein einen Teil eines wenigstens eine Hauptstimme, insbesondere Singstimme, enthaltenden Musikstücks abbildenden Audiosignals in wenigstens einen einen Teil einer Fahrgastzelle eines Kraftfahrzeugs bildenden Innenraum über eine einen linken und einen rechten Audioausgabekanal umfassende Audioausgabeeinrichtung sind dem Grunde nach bekannt und werden in modernen Kraftfahrzeugen vermittels hierfür entsprechend hard- und/oder softwaremäßig eingerichteten Audioausgabeeinrichtungen implementiert.

In bestimmten Situationen kann es gewünscht sein, den eine Hauptstimme, d. h. typischerweise eine Singstimme, abbildenden Audiosignalanteil eines ein Musikstück abbildenden Audiosignals zumindest zeitweise abzuschwächen bzw. (vollständig) auszulöschen. Die zumindest zeitweise Abschwächung bzw. Auslöschung des die Hauptstimme abbildenden Audiosignalanteils kann z. B. gewünscht sein, um die Wahrnehmung anderer akustischer Gegebenheiten in einer bestimmten akustischen Situation zu verbessern; beispielsweise kann über eine entsprechende Abschwächung bzw. Auslöschung des die Hauptstimme abbildenden Audiosignalanteils die akustische Wahrnehmung von Sprache, d. h. z. B. eines Gesprächs, innerhalb der Fahrgastzelle verbessert werden. Weiter kann eine zumindest zeitweise Abschwächung bzw. Auslöschung des die Hauptstimme abbildenden Audiosignalanteils gewünscht sein, um einen Karaoke-Wiedergabemodus zu implementieren.

Bisherige technische Ansätze zur zumindest zeitweisen Abschwächung bzw. Auslöschung des eine Hauptstimme enthaltenden Audiosignalanteils eines auszugebenden Audiosignals sind regelmäßig, insbesondere im Hinblick auf die hierfür erforderlichen hard- und/oder softwaremäßigen Ressourcen technisch aufwändig.

WO 2006/037197 A2 offenbart ein Karaoke-System, welches von einem vorproduzierten Audiosignal ausgeht.

US 4 953 212 A1 offenbart ein Prinzip zur Auslöschung einer Hauptstimme aus einem Stereo-Audiosignal. US2012/0114142 A1 zeigt ein dazu ähnliches Prinzip zur Auslöschung einer Hauptstimme aus einem Stereo-Audiosignal.

Der Erfindung liegt damit die Aufgabe zugrunde, ein verbessertes Verfahren zur Ausgabe eines wenigstens ein einen Teil eines wenigstens eine Hauptstimme, insbesondere Singstimme, enthaltenden Musikstücks abbildenden Audiosignals in wenigstens einen einen Teil einer Fahrgastzelle eines Kraftfahrzeugs bildenden Innenraum über eine einen linken und einen rechten Audioausgabekanal umfassende Audioausgabeeinrichtung anzugeben.

Die Aufgabe wird durch ein Verfahren gemäß Anspruch 1 gelöst. Die hierzu abhängigen Ansprüche betreffen mögliche Ausführungsformen des Verfahrens.

Die Erfindung ist durch die Gegenstände der beigefügten Ansprüche definiert. Das hierin beschriebene Verfahren dient zur Ausgabe wenigstens eines Audiosignals in wenigstens einen einen Teil einer Fahrgastzelle eines Kraftfahrzeugs bildenden Innenraum über eine einen linken und einen rechten Audioausgabekanal umfassende Audioausgabeeinrichtung. Das verfahrensgemäß ausgebbare bzw. ausgegebene Audiosignal bildet wenigstens einen Teil eines wenigstens eine Hauptstimme, d. h. typischerweise eine (menschliche) Singstimme, enthaltenden Musikstücks ab. Bei dem verfahrensgemäß ausgebbaren bzw. ausgegebenen Audiosignal handelt es sich demnach um ein eine Hauptstimme beinhaltendes Musikstück; das Audiosignal kann demnach auch als Musiksignal bezeichnet bzw. erachtet werden.

Das Audiosignal enthält typischerweise mehrere, z. B. durch Amplitude und/oder Frequenz bzw. entsprechende Amplituden- und/oder Frequenzverläufe, voneinander unterscheidbare Audiosignalanteile. Dabei enthält wenigstens ein Audiosignalanteil die Hauptstimme, d. h. typischerweise eine Singstimme, des durch das Audiosignal akustisch abgebildeten Musikstücks. Der die Hauptstimme enthaltende Audiosignalanteil unterscheidet sich von den anderen bzw. übrigen Audiosignalanteilen des Audiosignals z. B. durch seine Amplitude und/oder Frequenz bzw. seinen Amplituden- und/oder Frequenzverlauf. Neben dem die Hauptstimme enthaltenden Audiosignalanteil enthält das Audiosignal, wie erwähnt, weitere Audiosignalanteile; ein solcher weiterer Audiosignalanteil kann beispielsweise enthalten: wenigstens eine im Vergleich zu der Hauptstimme untergeordnete Nebenstimme, oder wenigstens ein Musikinstrument, d. h. z. B. ein Harmonieinstrument, bei welchem es sich je nach Art des Musikstücks z. B. um eine Gitarre handeln kann, oder ein Rhythmusinstrument, bei welchem es sich je nach Art des Musikstücks z. B. um ein Schlagwerkinstrument handeln kann; oder einen Beat, sonstige Geräusche, etc. Anzahl und Art der Audiosignalanteile des Audiosignals bestimmen sich demnach insbesondere durch die Art des Musikstücks, d. h. ob es sich hierbei z. B. um ein Musikstück aus dem Bereich der Pop-Musik oder um ein Musikstück aus dem Bereich der klassischen Musik handelt.

Das verfahrensgemäß ausgebbare bzw. ausgegebene Audiosignal wird, wie erwähnt, über eine Audioausgabeeinrichtung in einen einen Teil einer Fahrgastzelle eines Kraftfahrzeugs bildenden Innenraum ausgegeben. Die Audioausgabeeinrichtung umfasst einen linken und einen rechten Audioausgabekanal; ein jeweiliger Audioausgabekanal ist typischerweise durch einen Lautsprecher gebildet bzw. umfasst wenigstens einen solchen. Die Audioausgabeeinrichtung ist typischerweise kraftfahrzeugseitig verbaut. Die beiden Audioausgabekanäle der Audioausgabeeinrichtung sind sonach typischerweise in einer Fahrgastzelle eines Kraftfahrzeugs angeordnet, sodass die über diese ausgebbaren Signale in die Fahrgastzelle des Kraftfahrzeugs ausgebbar sind.

Zielsetzung des hierin beschriebenen Verfahrens ist es, einen bzw. den eine Hauptstimme enthaltenden Audiosignalanteil auf, insbesondere im Hinblick auf die hierfür erforderlichen hard- und/oder softwaremäßigen Ressourcen, vergleichsweise unaufwändige Weise zumindest zeitweise abzuschwächen bzw. (vollständig) auszulöschen. Hierzu sieht das Verfahren folgende Schritte vor:
In einem ersten Schritt des Verfahrens wird ein wenigstens ein einen Teil eines wenigstens eine Hauptstimme enthaltenden Musikstücks abbildendes Audiosignal bereitgestellt. Bei dem Audiosignal handelt es sich um ein Stereosignal. Die Bereitstellung des Audiosignals kann über verschiedene Arten erfolgen. Beispielsweise kann das Audiosignal über einen Tonträger, d. h. z. B. eine CD, einen, gegebenenfalls portablen, Datenträger, d. h. z. B. einen Festplattenspeicher, USB-Stick, etc., oder ein globales oder lokales Datennetzwerk, d. h. z. B. das Internet, respektive eine globale oder lokale Datenverbindung, wie z. B. eine Bluetooth-Verbindung, bereitgestellt werden.

In einem zweiten Schritt des Verfahrens wird ein bzw. der die wenigstens eine Hauptstimme enthaltende Audiosignalanteil aus dem Audiosignal extrahiert. Das Extrahieren dient dem Erkennen des die wenigstens eine Hauptstimme enthaltenden Audiosignalanteils innerhalb des Audiosignals und dem Heraustrennen des die wenigstens eine Hauptstimme enthaltenden Audiosignalanteils aus dem Audiosignal. Das Extrahieren des die wenigstens eine Hauptstimme enthaltenden Audiosignalanteils erfolgt z. B. vermittels einer hard- und/oder softwaremäßig implementierten Extrahierungseinrichtung, welche zum Extrahieren eines die wenigstens eine Hauptstimme enthaltenden Audiosignalanteils eines wenigstens eine Hauptstimme enthaltenden Musikstücks abbildenden Audiosignals aus dem Audiosignal eingerichtet ist; eine entsprechende Extrahierungseinrichtung kann einen funktionellen Bestandteil einer zur Durchführung des Verfahrens eingerichteten Vorrichtung bilden.

In einem dritten Schritt des Verfahrens wird der durch Extrahieren erhaltene die wenigstens eine Hauptstimme enthaltende Audiosignalanteil abgeschwächt. Die Abschwächung des durch entsprechendes Extrahieren erhaltenen, die wenigstens eine Hauptstimme enthaltenden Audiosignalanteils erfolgt insbesondere durch eine Reduzierung der Dynamik bzw. Lautstärke des die wenigstens eine Hauptstimme enthaltenden Audiosignalanteils - hierbei kann es sich sowohl um die absolute Dynamik bzw. Lautstarke des die wenigstens eine Hauptstimme enthaltenden Audiosignalanteils als auch um die relative Dynamik bzw. Lautstärke des die wenigstens eine Hauptstimme enthaltenden Audiosignalanteils, d. h. die Dynamik bzw. Lautstärke des die wenigstens eine Hauptstimme enthaltenden Audiosignalanteils im Vergleich zu anderen bzw. übrigen Audiosignalanteilen des Audiosignals handeln. Der die wenigstens eine Hauptstimme enthaltende Audiosignalanteil kann durch entsprechendes Abschwächen auch vollständig ausgelöscht werden; das Abschwächen des die wenigstens eine Hauptstimme enthaltenden Audiosignalanteils kann sonach derart durchgeführt werden, dass der die wenigstens eine Hauptstimme enthaltende Audiosignalanteil vollständig aus dem Audiosignal entfernt wird, d. h. das Abschwächen kann bis auf "Null" erfolgen. Das Abschwächen des die wenigstens eine Hauptstimme enthaltenden Audiosignalanteils erfolgt z. B. vermittels einer hard- und/oder softwaremäßig implementierten Abschwächeinrichtung, welche zum Abschwächen des die wenigstens eine Hauptstimme enthaltenden Audiosignalanteils eingerichtet ist; eine entsprechende Abschwächeinrichtung kann einen funktionellen Bestandteil einer zur Durchführung des Verfahrens eingerichteten Vorrichtung bilden.

In einem vierten Schritt des Verfahrens wird das Audiosignal über den linken und rechten Audioausgabekanal der Audioausgabeeinrichtung ausgegeben, wobei der die wenigstens eine Hauptstimme enthaltende Audiosignalanteil entsprechend abgeschwächt ausgegeben bzw. - weil ausgelöscht - nicht ausgegeben wird. Hierdurch wird einem Fahrzeuginsassen - die Ausgabe des Audiosignals erfolgt, wie erwähnt, typischerweise in einen einen Teil einer Fahrgastzelle eines Kraftfahrzeugs bildenden Innenraum - ein Hören bzw. akustisches Wahrnehmen des jeweiligen Musikstücks mit abgeschwächtem bzw. ausgelöschtem die wenigstens eine Hauptstimme enthaltenden Audiosignalanteil, d. h. mit abgeschwächter bzw. ausgelöschter Hauptstimme, auf, insbesondere im Hinblick auf die hierfür erforderlichen hard- und/oder softwaremäßigen Ressourcen, technisch unaufwändige Weise ermöglicht.

Das Extrahieren des die wenigstens eine Hauptstimme enthaltenden Audiosignalanteils erfolgt durch Aufteilen des bereitgestellten Audiosignals in mehrere Audiosignalanteile, wobei ein durch Aufteilen des Audiosignals erhaltener Audiosignalanteil die wenigstens eine Hauptstimme enthält. Das Audiosignal kann sonach in mehrere Audiosignalanteile aufgeteilt werden, wobei ein Audiosignalanteil die wenigstens eine Hauptstimme enthält.

Das Audiosignal wird hierzu über geeignete Analyseeinrichtungen bzw. -algorithmen im Hinblick wenigstens auf den die wenigstens eine Hauptstimme enthaltenden Audiosignalanteil analysiert und entsprechend aufgeteilt. Der Analyse des Audiosignals können bestimmte vordefinierbare bzw. vordefinierte akustische Eigenschaften, d. h. z. B. Amplitude(n) und/oder Frequenz(en), von Hauptstimmen enthaltenden Audiosignalanteilen zugrunde gelegt werden, welche z. B. in einer Speichereinrichtung (Datenspeicher) hinterlegt sind. Die Analyse des Audiosignals kann demnach z. B. durch Abgleich von vordefinierbaren bzw. vordefinierten akustischen Eigenschaften, d. h. z. B. Amplitude(n) und Frequenz(en), von Hauptstimmen enthaltenden Audiosignalanteilen mit dem Audiosignal erfolgen. Wie sich im Weiteren ergibt, kann auch eine Aufteilung des Audiosignals erfolgen, wobei ein Center-Audiosignalanteil erhalten wird, welcher typischerweise die wenigstens eine Hauptstimme enthält. Das Aufteilen des bereitgestellten Audiosignals in mehrere Audiosignalanteile kann durch eine Aufteilungseinrichtung, welche zum Aufteilen des bereitgestellten Audiosignals in mehrere Audiosignalanteile eingerichtet ist, erfolgen; eine entsprechende Aufteilungseinrichtung kann einen funktionellen Bestandteil einer zur Durchführung des Verfahrens eingerichteten Vorrichtung bilden.

Das bereitgestellte Audiosignal kann, wie erwähnt, so aufgeteilt werden, dass ein Center-Audiosignalanteil erhalten wird. Das bereitgestellte Audiosignal kann insbesondere in einen Center-Audiosignalanteil, einen, insbesondere hörerseitig links der Hauptstimme bzw. des Center-Audiosignalanteils wahrgenommenen, linken Audiosignalanteil und einen, insbesondere hörerseitig rechts der Hauptstimme bzw. des Center-Audiosignalanteils wahrgenommenen, rechten Audiosignalanteil aufgeteilt werden. Der Center-Audiosignalanteil ist der Audiosignalanteil, welcher einer von einem Hörer mittig wahrgenommenen Ausgaberichtung bzw. -position bei Ausgabe des Audiosignals über eine zwei Audioausgabekanäle umfassende Audioausgabeeinrichtung entspricht, ein linker Audiosignalanteil ist der Audiosignalanteil, welcher einer von einem Hörer bei Ausgabe des Audiosignals über eine zwei Audioausgabekanäle umfassende Audioausgabeeinrichtung (mehr) links (im Vergleich zu einem Center-Audiosignalanteil) wahrgenommenen Ausgaberichtung bzw. -position entspricht, und ein rechter Audiosignalanteil ist der Audiosignalanteil, welcher einer von einem Hörer bei Ausgabe des Audiosignals über eine zwei Audioausgabekanäle umfassende Audioausgabeeinrichtung (mehr) rechts (im Vergleich zu einem Center-Audiosignalanteil) wahrgenommenen Ausgaberichtung bzw. -position entspricht.

Die vermittels geeigneter Aufteilungseinrichtungen bzw. -algorithmen durchgeführte Aufteilung des Audiosignals kann verfahrensgemäß sonach (genau) drei Audiosignalanteile liefern; mithin kann das Audiosignal verfahrensgemäß in (genau) drei Audiosignalanteile, nämlich einen linken Audiosignalanteil, welcher alle bzw. nur Anteile des Audiosignals enthält, welche links des Zentrums der Ausgabe wahrgenommen werden bzw. welche sich links des Zentrum der Ausgabe befinden, einen rechten Audiosignalanteil, welcher alle bzw. nur Anteile des Audiosignals enthält, welche rechts des Zentrums der Ausgabe wahrgenommen werden bzw. welche sich rechts des Zentrums der Ausgabe befinden, und einen Center-Audiosignalanteil, welcher alle bzw. nur Anteile des Audiosignals enthält, welche im Zentrum der Ausgabe wahrgenommen werden bzw. welche sich im Zentrum der Ausgabe befinden, aufgeteilt werden.

Anhand von Untersuchungen diverser Audiosignale bzw. Musikstücke wurde die Erkenntnis erhalten, dass typischerweise der Center-Audiosignalanteil die wenigstens eine Hauptstimme enthält; durch durch entsprechendes Aufteilen des Audiosignals erfolgendes Erhalten des Center-Audiosignalanteils kann sonach typischerweise der die wenigstens eine Hauptstimme enthaltende Audiosignalanteil erhalten werden.

Jeder aus der Aufteilung des Audiosignals erhaltene Audiosignalanteil kann prinzipiell auf einen bestimmten Audioausgabekanal der Audioausgabeeinrichtung abgemischt bzw. über einen bestimmten Audioausgabekanal der Audioausgabeeinrichtung ausgegeben werden. Mit anderen Worten kann jeder Audiosignalanteil einem der beiden Audioausgabekanäle der Audioausgabeeinrichtung zugeordnet werden, über welchen der jeweilige Audiosignalanteil im Weiteren ausgegeben wird. Die linken und rechten Audiosignalanteile werden im Rahmen der Ausgabe des Audiosignals typischerweise auf den rechten und/oder den linken Audioausgabekanal der Audioausgabeeinrichtung gemischt; der linke Audiosignalanteil wird im Rahmen der Ausgabe des Audiosignals typischerweise über den linken Audioausgabekanal der Audioausgabeeinrichtung und der rechte Audiosignalanteil über den rechten Audioausgabekanal der Audioausgabeeinrichtung ausgegeben. Für den, wie erwähnt, typischerweise die wenigstens eine Hauptstimme enthaltenden Center-Audiosignalanteil gilt, dass dieser je nach Abschwächungs- bzw. Auslöschungsgrad z. B. abgeschwächt anteilsmäßig aufgeteilt auf bzw. über einen oder beide Audioausgabekanäle abgemischt bzw. ausgegeben werden kann oder (vollständig) ausgelöscht nicht abgemischt bzw. ausgegeben werden kann.

Die Aufteilung des bereitgestellten Audiosignals in jeweilige Audiosignalanteile kann vermittels einer Quelltrennungseinrichtung durchgeführt werden. Eine entsprechende Quelltrennungseinrichtung kann z. B. durch einen Quelltrennungsalgorithmus implementiert sein. Ein geeignetes Verfahren zur Quelltrennung bzw. ein geeigneter Quelltrennungsalgorithmus ist z. B. in dem deutschen Patent DE 10 2012 025 016 B3 beschrieben, auf dessen Offenbarungsgehalt ausdrücklich Bezug genommen wird.

Das Abschwächen des die wenigstens eine Hauptstimme enthaltenden Audiosignalanteils, d. h. z. B. des Center-Audiosignalanteils, erfolgt durch Filtern des Audiosignalanteils aus dem Audiosignal vermittels einer Filtereinrichtung, insbesondere einer Sperr-Filtereinrichtung, bevorzugt einer Bandsperr-Filtereinrichtung, durchgeführt werden. Hierbei wird eine eine obere und eine untere Grenzfrequenz umfassende Filtereinrichtung verwendet. Die obere und die untere Grenzfrequenz der Filtereinrichtung sind bzw. werden derart gewählt, dass Frequenzanteile der herauszufilternden Hauptstimme herausgefiltert werden. Es kann demnach eine Filtereinrichtung verwendet werden, welche aufgrund entsprechender oberer und unterer Grenzfrequenzen eingerichtet ist, Frequenzanteile der herauszufilternden Hauptstimme herauszufiltern.

Neben dem Verfahren betrifft die Erfindung auch eine Vorrichtung gemäß Anspruch 6 zur Ausgabe eines eines wenigstens ein einen Teil eines wenigstens eine Hauptstimme, insbesondere Singstimme, enthaltenden Musikstücks abbildenden Audiosignals in Form eines Stereosignals in einen einen Teil einer Fahrgastzelle eines Kraftfahrzeugs bildenden Innenraum über eine einen linken und einen rechten Audioausgabekanal umfassende Audioausgabeeinrichtung. Die Vorrichtung umfasst:
- eine Extrahierungseinrichtung, welche zum Extrahieren eines die wenigstens eine Hauptstimme enthaltenden Audiosignalanteils eines wenigstens eine Hauptstimme enthaltenden Musikstücks abbildenden Audiosignals aus dem Audiosignal eingerichtet ist,
- eine Abschwächeinrichtung, welche zum Abschwächen des die wenigstens eine Hauptstimme enthaltenden Audiosignalanteils eingerichtet ist,
- eine zwei Audioausgabekanäle umfassende Audioausgabeeinrichtung, welche zur Ausgabe des Audiosignals über den linken und rechten Audioausgabekanal der Audioausgabeeinrichtung, wobei der die wenigstens eine Hauptstimme enthaltende Audiosignalanteil des Audiosignals abgeschwächt ausgegeben wird, eingerichtet ist.

Die Vorrichtung ist zur Durchführung des hierin beschriebenen Verfahrens eingerichtet; sämtliche Ausführungen im Zusammenhang mit dem hierin beschriebenen Verfahren gelten analog für die Vorrichtung.

Die Extrahierungseinrichtung ist demnach zur Aufteilung eines bereitgestellten Audiosignals in mehrere akustische Audiosignalanteile eingerichtet, wobei ein durch Aufteilen des Audiosignals erhaltener Audiosignalanteil die wenigstens eine Hauptstimme enthält.

Die Abschwächeinrichtung ist als eine Filtereinrichtung, insbesondere eine Sperrfiltereinrichtung, bevorzugt eine Bandsperrfiltereinrichtung, ausgebildet oder umfasst wenigstens eine solche.

Die Filtereinrichtung umfasst eine obere und eine untere Grenzfrequenz, wobei die obere und die untere Grenzfrequenz derart gewählt sind, dass Frequenzanteile der herauszufilternden Hauptstimme herausgefiltert werden.

Die Vorrichtung kann im Hinblick auf die Implementierung eines Karaoke-Modus weiter eine, insbesondere als Anzeigeeinrichtung, d.h. z.B. als Display, ausgebildete oder eine solche umfassende Ausgabeeinrichtung zur Ausgabe von Textinformationen umfassen. Die Ausgabe von Textinformation kann gleichzeitig mit der Ausgabe des Audiosignals erfolgen. Bei der Textinformation kann es sich um den Text handeln, den die abgeschwächte bzw. ausgelöschte Hauptstimme enthält bzw. enthalten würde.

Neben dem Verfahren und der Vorrichtung betrifft die Erfindung auch ein Kraftfahrzeug, insbesondere einen Personenkraftwagen, welches eine entsprechende Vorrichtung umfasst. Mithin gelten sämtliche Ausführungen im Zusammenhang mit dem hierin beschriebenen Verfahren und der Vorrichtung analog für das Kraftfahrzeug.

Die Erfindung ist anhand eines Ausführungsbeispiels in den Zeichnungsfiguren näher erläutert. Dabei zeigt die einzige Fig. eine Prinzipdarstellung einer Vorrichtung gemäß einem Ausführungsbeispiel.

Die einzige Fig. zeigt eine Prinzipdarstellung einer Vorrichtung 1 gemäß einem Ausführungsbeispiel. Die Vorrichtung 1 ist zur Ausgabe eines eines wenigstens ein einen Teil eines wenigstens eine Hauptstimme, insbesondere Singstimme, enthaltenden Musikstücks abbildenden Audiosignals AS in einen einen Teil einer Fahrgastzelle 2 eines Kraftfahrzeugs 3 bildenden Innenraum 4 über eine einen linken Audioausgabekanal 5 und einen rechten Audioausgabekanal 6 umfassende Audioausgabeeinrichtung 7 eingerichtet.

Die Vorrichtung 1 umfasst als funktionelle Bestandteile wenigstens eine hard- und/oder softwaremäßig implementierte Extrahierungseinrichtung 8, eine hard- und/oder softwaremäßig implementierte Abschwächeinrichtung 9, eine hard- und/oder softwaremäßig implementierte Abmischeinrichtung 10 und die den linken und den rechten Audioausgabekanal 5, 6 (Lautsprecher) umfassende Ausgabeeinrichtung 7. Die Extrahierungseinrichtung 8 ist zum Extrahieren eines die wenigstens eine Hauptstimme enthaltenden Audiosignalanteils AS.2 eines wenigstens eine Hauptstimme enthaltenden Musikstücks abbildenden Audiosignals AS aus dem Audiosignal AS eingerichtet. Die Abschwächeinrichtung 9 ist zum Abschwächen des die wenigstens eine Hauptstimme enthaltenden Audiosignalanteils AS.2 eingerichtet. Die Abmischeinrichtung 10 ist zum Abmischen jeweiliger durch Extrahieren erhaltener Audiosignalanteile AS.1 - AS.3 auf die Audioausgabekanäle 5, 6 der Audioausgabeeinrichtung 7 eingerichtet. Das funktionelle Zusammenwirken der genannten funktionellen Bestandteile der Vorrichtung 1 wird im Zusammenhang mit der nachfolgenden Erläuterung des mit der Vorrichtung 1 implementierbaren Verfahrens näher beschrieben.

Die Vorrichtung 1 kann weiter im Hinblick auf die Implementierung eines Karaoke-Modus weiter eine, insbesondere als Anzeigeeinrichtung, d.h. z.B. als Display, ausgebildete oder eine solche umfassende Ausgabeeinrichtung (nicht gezeigt) zur Ausgabe von Textinformationen umfassen. Die Ausgabe von Textinformation kann gleichzeitig mit der Ausgabe des Audiosignals AS erfolgen. Bei der Textinformation kann es sich um den Text handeln, den die abgeschwächte bzw. ausgelöschte Hauptstimme enthält bzw. enthalten würde.

Die Vorrichtung 1 ist zur Durchführung eines Verfahrens zur Ausgabe eines Audiosignals AS in einen einen Teil einer Fahrgastzelle 2 eines Kraftfahrzeugs 3 bildenden Innenraum 4 über eine einen linken und einen rechten Audioausgabekanal 5, 6 umfassende Audioausgabeeinrichtung 7 eingerichtet. Das verfahrensgemäß ausgebbare bzw. ausgegebene Audiosignal AS bildet einen Teil eines wenigstens eine Hauptstimme, d. h. typischerweise eine (menschliche) Singstimme, enthaltenden Musikstücks ab. Bei dem Audiosignal AS handelt es sich demnach um ein eine Hauptstimme beinhaltendes Musikstück; das Audiosignal AS kann demnach auch als Musiksignal bezeichnet bzw. erachtet werden.

Das Audiosignal AS enthält mehrere, z. B. durch Amplitude und/oder Frequenz bzw. entsprechende Amplituden- und/oder Frequenzverläufe, voneinander unterscheidbare Audiosignalanteile AS.1 - AS.3. Dabei enthält wenigstens ein Audiosignalanteil AS.2 die Hauptstimme, d. h. typischerweise eine Singstimme, des durch das Audiosignal AS akustisch abgebildeten Musikstücks. Neben dem die Hauptstimme enthaltenden Audiosignalanteil AS.2 enthält das Audiosignal AS weitere Audiosignalanteile AS.1, AS.3, nämlich beispielsweise: wenigstens eine im Vergleich zu der Hauptstimme untergeordnete Nebenstimme, oder wenigstens ein Musikinstrument, d. h. z. B. ein Harmonieinstrument, bei welchem es sich je nach Art des Musikstücks z. B. um eine Gitarre handeln kann, oder ein Rhythmusinstrument, bei welchem es sich je nach Art des Musikstücks z. B. um ein Schlagwerkinstrument handeln kann; oder einen Beat, sonstige Geräusche, etc. Anzahl und Art der Audiosignalanteils AS.1 - AS.3 des Audiosignals AS bestimmen sich demnach insbesondere durch die Art des Musikstücks, d. h. ob es sich hierbei z. B. um ein Musikstück aus dem Bereich der Pop-Musik oder um ein Musikstück aus dem Bereich der klassischen Musik handelt.

Zielsetzung des Verfahrens ist es, einen bzw. den eine Hauptstimme enthaltenden Audiosignalanteil AS.2 auf, insbesondere im Hinblick auf die hierfür erforderlichen hard- und/oder softwaremäßigen Ressourcen, vergleichsweise unaufwändige Weise zumindest zeitweise abzuschwächen bzw. (vollständig) auszulöschen. Hierzu sieht das Verfahren folgende Schritte vor:
In einem ersten Schritt des Verfahrens wird ein eine Hauptstimme enthaltendes Musikstück abbildendes Audiosignal AS bereitgestellt. Bei dem Audiosignal AS handelt es sich um ein Stereosignal. Die Bereitstellung des Audiosignals AS kann über verschiedene Arten erfolgen. Beispielsweise kann das Audiosignal AS über einen Tonträger, d. h. z. B. eine CD, einen, gegebenenfalls portablen, Datenträger, d. h. z. B. einen Festplattenspeicher, USB-Stick, etc., oder ein globales oder lokales Datennetzwerk, d. h. z. B. das Internet, respektive eine globale oder lokale Datenverbindung, wie z. B. eine Bluetooth-Verbindung, bereitgestellt werden.

In einem zweiten Schritt des Verfahrens wird der die Hauptstimme enthaltende Audiosignalanteil AS.2 aus dem Audiosignal AS extrahiert. Das Extrahieren dient dem Erkennen des die wenigstens eine Hauptstimme enthaltenden Audiosignalanteils AS.2 innerhalb des Audiosignals AS und dem Heraustrennen des die Hauptstimme enthaltenden Audiosignalanteils AS.2 aus dem Audiosignal AS. Das Extrahieren des die Hauptstimme enthaltenden Audiosignalanteils AS.2 erfolgt vermittels der Extrahierungseinrichtung 8.

Das Extrahieren des die Hauptstimme enthaltenden Audiosignalanteils AS.2 erfolgt durch Aufteilen des Audiosignals AS in mehrere Audiosignalanteile AS.1 - AS.3, wobei ein durch Aufteilen des Audiosignals AS erhaltener Audiosignalanteil AS.2 die Hauptstimme enthält. Das Audiosignal AS wird sonach in mehrere Audiosignalanteile AS.1 - AS.3 aufgeteilt, wobei ein Audiosignalanteil AS.2 die wenigstens eine Hauptstimme enthält. Das Audiosignal AS kann hierzu über Analyseeinrichtungen bzw. -algorithmen im Hinblick wenigstens auf den die Hauptstimme enthaltenden Audiosignalanteil AS.2 analysiert und entsprechend aufgeteilt werden. Der Analyse des Audiosignals AS können bestimmte vordefinierbare bzw. vordefinierte akustische Eigenschaften, d. h. z. B. Amplitude(n) und/oder Frequenz(en), von Hauptstimmen enthaltenden Audiosignalanteilen AS.1 - AS.3 zugrunde gelegt werden, welche z. B. in einer in der Fig. nicht gezeigten Speichereinrichtung (Datenspeicher) hinterlegt sind. Die Analyse des Audiosignals AS kann demnach z. B. durch Abgleich von vordefinierbaren bzw. vordefinierten akustischen Eigenschaften, d. h. z. B. Amplitude(n) und Frequenz(en), von Hauptstimmen enthaltenden Audiosignalanteilen mit dem Audiosignal AS erfolgen.

Durch Aufteilung des Audiosignals AS kann ein Center-Audiosignalanteil AS.2 erhalten werden, welcher typischerweise die Hauptstimme enthält. Das Aufteilen Audiosignals AS in mehrere Audiosignalanteile AS.1 - AS.3 erfolgt durch eine der Extrahierungseinrichtung 8 zugehörige bzw. zugeordnete hard- und/oder softwaremäßig implementierte Aufteilungseinrichtung 11, welche zum Aufteilen des Audiosignals AS in mehrere Audiosignalanteile AS.1 - AS.3 eingerichtet ist. Die Aufteilungseinrichtung 11 bildet einen weiteren funktionellen Bestandteil der Vorrichtung 1.

Das Audiosignal AS kann vermittels der Aufteilungseinrichtung 11 in einen Center-Audiosignalanteil AS.2, einen, insbesondere hörerseitig links der Hauptstimme bzw. des Center-Audiosignalanteils AS.2 wahrgenommenen, linken Audiosignalanteil AS.1 und einen, insbesondere hörerseitig rechts der Hauptstimme bzw. des Center-Audiosignalanteils AS.2 wahrgenommenen, rechten Audiosignalanteil AS.3 aufgeteilt werden. Die vermittels geeigneter Aufteilungseinrichtungen bzw. -algorithmen durchgeführte Aufteilung des Audiosignals AS kann sonach (genau) drei Audiosignalanteile AS.1 - AS.3 liefern; mithin kann das Audiosignal AS in (genau) drei Audiosignalanteile AS.1 - AS.3, nämlich einen linken Audiosignalanteil AS.1, welcher alle bzw. nur Anteile des Audiosignals AS enthält, welche links des Zentrums der Ausgabe wahrgenommen werden bzw. welche sich links des Zentrum der Ausgabe befinden, einen rechten Audiosignalanteil AS.3, welcher alle bzw. nur Anteile des Audiosignals AS enthält, welche rechts des Zentrums der Ausgabe wahrgenommen werden bzw. welche sich rechts des Zentrums der Ausgabe befinden, und einen Center-Audiosignalanteil AS.2, welcher alle bzw. nur Anteile des Audiosignals AS enthält, welche im Zentrum der Ausgabe wahrgenommen werden bzw. welche sich im Zentrum der Ausgabe befinden, aufgeteilt werden.

Die Aufteilung des bereitgestellten Audiosignals AS in jeweilige Audiosignalanteile AS.1 - AS.3 kann vermittels einer der Aufteilungseinrichtung zugehörigen bzw. zugeordneten Quelltrennungseinrichtung (nicht gezeigt) durchgeführt werden. Eine entsprechende Quelltrennungseinrichtung kann z. B. durch einen Quelltrennungsalgorithmus implementiert sein. Ein geeignetes Verfahren zur Quelltrennung bzw. ein geeigneter Quelltrennungsalgorithmus ist z. B. in dem deutschen Patent DE 10 2012 025 016 B3 beschrieben.

In einem dritten Schritt des Verfahrens wird der durch Extrahieren bzw. Aufteilung erhaltene die Hauptstimme enthaltende Audiosignalanteil AS.2 abgeschwächt. Die Abschwächung des die Hauptstimme enthaltenden Audiosignalanteils AS.2 erfolgt insbesondere durch eine Reduzierung der Dynamik bzw. Lautstärke des die Hauptstimme enthaltenden Audiosignalanteils AS.2. Der die Hauptstimme enthaltende Audiosignalanteil AS.2 kann durch entsprechendes Abschwächen auch vollständig ausgelöscht werden; das Abschwächen des die Hauptstimme enthaltenden Audiosignalanteils AS.2 kann sonach derart durchgeführt werden, dass der die Hauptstimme enthaltende Audiosignalanteil AS.2 vollständig aus dem Audiosignal AS entfernt wird.

Das Abschwächen des die Hauptstimme enthaltenden Audiosignalanteils AS.2, d. h. des Center-Audiosignalanteils AS.2, wird durch Filtern des Audiosignalanteils AS.2 vermittels einer der Abschwächeinrichtung 9 zugehörigen bzw. zugeordneten, eine obere und eine untere Grenzfrequenz aufweisenden, hard- und/oder softwaremäßig implementierten Filtereinrichtung 12 durchgeführt. Die Filtereinrichtung 12 kann als Sperr-Filtereinrichtung, bevorzugt als Bandsperr-Filtereinrichtung, ausgebildet sein. Die obere und die untere Grenzfrequenz der Filtereinrichtung 12 sind derart gewählt, dass Frequenzanteile der herauszufilternden Hauptstimme herausgefiltert werden.

Jeder aus der Aufteilung des Audiosignals AS erhaltene Audiosignalanteil AS.1 - AS.3 kann vermittels der Abmischeinrichtung 10 prinzipiell auf einen bestimmten Audioausgabekanal 5, 6 der Audioausgabeeinrichtung 7 abgemischt bzw. über einen bestimmten Audioausgabekanal 5, 6 der Audioausgabeeinrichtung 7 ausgegeben werden. Die linken und rechten Audiosignalanteile AS.1, AS.3 werden vermittels der Abmischeinrichtung 10 im Rahmen der Ausgabe des Audiosignals AS auf den rechten und/oder den linken Audioausgabekanal 5, 6 der Audioausgabeeinrichtung 7 gemischt; der linke Audiosignalanteil AS.1 wird typischerweise über den linken Audioausgabekanal 5 und der rechte Audiosignalanteil AS.3 über den rechten Audioausgabekanal 6 ausgegeben. Für den die Hauptstimme enthaltenden Center-Audiosignalanteil AS.2 gilt, dass dieser je nach Abschwächungs- bzw. Auslöschungsgrad z. B. abgeschwächt anteilsmäßig aufgeteilt auf bzw. über einen oder beide Audioausgabekanäle 5, 6 abgemischt bzw. ausgegeben werden kann oder (vollständig) ausgelöscht nicht abgemischt bzw. ausgegeben werden kann.

In einem vierten Schritt des Verfahrens wird das Audiosignal AS entsprechend über den linken und rechten Audioausgabekanal 5, 6 ausgegeben, wobei der die Hauptstimme enthaltende Audiosignalanteil AS.2 entsprechend abgeschwächt ausgegeben bzw. - weil ausgelöscht - nicht ausgegeben wird.

## Patentansprüche

1. Verfahren zur Ausgabe eines wenigstens ein einen Teil eines wenigstens eine Hauptstimme, insbesondere Singstimme, enthaltenden Musikstücks abbildenden Audiosignals (AS) in Form eines Stereosignals in einen einen Teil einer Fahrgastzelle (2) eines Kraftfahrzeugs (3) bildenden Innenraum (4) über eine einen linken und einen rechten Audioausgabekanal (5, 6) umfassende Audioausgabeeinrichtung (7), umfassend die Schritte:
- Bereitstellen eines wenigstens ein einen Teil eines wenigstens eine Hauptstimme enthaltenden Musikstücks abbildenden Audiosignals (AS),
- Extrahieren eines die wenigstens eine Hauptstimme enthaltenden Audiosignalanteils (AS.2) des Audiosignals (AS) aus dem Audiosignal (AS), wobei das Extrahieren des die wenigstens eine Hauptstimme enthaltenden Audiosignalanteils durch Aufteilen des bereitgestellten Audiosignals in mehrere Audiosignalanteile erfolgt, wobei ein durch Aufteilen des Audiosignals erhaltener Audiosignalanteil die wenigstens eine Hauptstimme enthält,
- Abschwächen des die wenigstens eine Hauptstimme enthaltenden Audiosignalanteils (AS.2),
- Ausgabe des Audiosignals über den linken und rechten Audioausgabekanal (5, 6) der Audioausgabeeinrichtung (7), wobei der die wenigstens eine Hauptstimme enthaltende Audiosignalanteil (AS.2) abgeschwächt ausgegeben wird, wobei
das Abschwächen des die wenigstens eine Hauptstimme enthaltenden Audiosignalanteils (AS.2) durch Filtern des Audiosignalanteils aus dem Audiosignal vermittels einer Filtereinrichtung (12), insbesondere einer Sperr-Filtereinrichtung, bevorzugt einer Bandsperr-Filtereinrichtung, durchgeführt wird, wobei eine eine obere und eine untere Grenzfrequenz umfassende Filtereinrichtung (12) verwendet wird, wobei die obere und die untere Grenzfrequenz der Filtereinrichtung (12) derart gewählt sind, dass Frequenzanteile der herauszufilternden Hauptstimme herausgefiltert werden.

2. Verfahren nach Anspruch 1, wobei das bereitgestellte Audiosignal (AS) in einen Center-Audiosignalanteil (AS.2), einen, insbesondere hörerseitig links der Hauptstimme bzw. des Center-Audiosignalanteils (AS.2) wahrgenommenen, linken Audiosignalanteil (AS.1) und einen, insbesondere hörerseitig rechts der Hauptstimme bzw. des Center-Audiosignalanteils (AS.2) wahrgenommenen, rechten Audiosignalanteil (AS.3) aufgeteilt wird.

3. Verfahren nach Anspruch 2, wobei der Center-Audiosignalanteil (AS.2) die wenigstens eine Hauptstimme enthält.

4. Verfahren nach Anspruch 2 oder 3, wobei der linke Audiosignalanteil (AS.1) über den linken Audioausgabekanal (5) der Audioausgabeeinrichtung (7) ausgegeben wird und der rechte Audiosignalanteil (AS.3) über den rechten Audioausgabekanal (6) der Audioausgabeeinrichtung (7) ausgegeben wird.

5. Verfahren nach einem der vorhergehenden Ansprüche, wobei das Aufteilen des bereitgestellten Audiosignals (AS) in mehrere Audiosignalanteile (AS.1 - AS.3) vermittels einer Quelltrennungseinrichtung durchgeführt wird.

6. Vorrichtung (1) zur Ausgabe eines eines wenigstens ein einen Teil eines wenigstens eine Hauptstimme, insbesondere Singstimme, enthaltenden Musikstücks abbildenden Audiosignals (AS) in Form eines Stereosignals in einen einen Teil einer Fahrgastzelle (2) eines Kraftfahrzeugs (3) bildenden Innenraum (4) über eine einen linken und einen rechten Audioausgabekanal (5, 6) umfassende Audioausgabeeinrichtung (7), umfassend:
- eine Extrahierungseinrichtung (8), welche zum Extrahieren eines die wenigstens eine Hauptstimme enthaltenden Audiosignalanteils (AS.2) eines wenigstens eine Hauptstimme enthaltenden Musikstücks abbildenden Audiosignals (AS) aus dem Audiosignal (AS) eingerichtet ist, wobei die Extrahierungseinrichtung (8) zur Aufteilung eines Audiosignals (AS) in mehrere Audiosignalanteile (AS.1 - AS.3) eingerichtet ist, wobei ein durch Aufteilen des Audiosignals (AS) erhaltener Audiosignalanteil (AS.2) die wenigstens eine Hauptstimme enthält,
- eine Abschwächeinrichtung (9), welche zum Abschwächen des die wenigstens eine Hauptstimme enthaltenden Audiosignalanteils (AS.2) eingerichtet ist, wobei die Abschwächeinrichtung (9) als eine Filtereinrichtung (12), insbesondere eine Sperrfiltereinrichtung, bevorzugt eine Bandsperrfiltereinrichtung, ausgebildet ist oder wenigstens eine solche umfasst, wobei die Filtereinrichtung (12) eine obere und eine untere Grenzfrequenz umfasst, wobei die obere und die untere Grenzfrequenz derart gewählt sind, dass Frequenzanteile der herauszufilternden Hauptstimme herausgefiltert werden,
- eine zwei Audioausgabekanäle (5, 6) umfassende Audioausgabeeinrichtung (7), welche zur Ausgabe des Audiosignals (AS) über den linken und/oder rechten Audioausgabekanal (5, 6) der Audioausgabeeinrichtung (7), wobei der die wenigstens eine Hauptstimme enthaltenden Audiosignalanteil (AS.2) des Audiosignals (AS) abgeschwächt ausgegeben wird, eingerichtet ist.

7. Kraftfahrzeug (3), umfassend eine Vorrichtung (1) nach Anspruch 6.

## Claims

1. Method of output of at least one part of at least one main voice, in particular singing voice, containing audio signal (AS) in the form of a stereo signal into a part of a passenger cell (2) of a motor vehicle (3) forming interior (4) via a left and a right audio output channel (5, 6) audio output device (7), comprising the steps:
- providing at least one part of a piece of music containing at least one main voice (AS),
- extracting an audio signal portion containing at least one main voice (AS.2) of the audio signal (AS) from the audio signal (AS), wherein extracting the audio signal containing at least one main voice is carried out by dividing the provided audio signal into several audio signal portions, wherein an audio signal portion obtained by splitting the audio signal contains at least one main voice,
attenuating of the audio signal portion containing at least one main voice (AS.2),
outputting the audio signal via the left and right audio output channel (5, 6) of the audio output device (7), wherein the audio signal portion containing at least one main voice (AS.2) is attenuated, wherein
the attenuation of the at least one main voice containing audio signal portion (AS.2) is carried out by filtering the audio signal portion from the audio signal by means of a filter device (12), in particular a locking filter device, preferably a band lock filter device, wherein an upper and a lower limit frequency comprising filtering frequency (12) is used, wherein the upper and the lower limit frequency of the filtering device (12) are selected such that frequency portions of the main voice to be filtered out are filtered out.

2. Method of claim 1, wherein the provided audio signal (AS) is divided into a center audio signal portion (AS.2), a, in particular listener side left of the main voice or center audio signal portion (AS.2) perceived, left-hand audio signal portion (AS.1) and a, in particular listener side to the right of the main voice or center audio signal portion (AS.2) perceived, right audio signal portion (AS.3) is divided.

3. Method of claim 2, wherein the center audio signal portion (AS.2) contains at least one main voice.

4. Method according to claim 2 or 3, wherein the left audio signal portion (AS.1) is output via the left audio output channel (5) of the audio output device (7) and the right audio signal portion (AS.3) is output via the right audio output channel (6) of the audio output device (7).

5. Method according to one of the preceding claims, wherein the splitting of the provided audio signal (AS) into several audio signal portions (AS.1 - AS.3) is performed by means of a source separation device.

6. Apparatus (1) for output of at least one part of at least one main voice, in particular singing voice, containing audio signal (AS) in the form of a stereo signal into a part of a passenger cell (2) of a motor vehicle (3) forming interior (4) via a left and a right audio output channel (5, 6) audio output device (7), comprising:
- an extraction device (8) which is set up for extracting an audio signal portion containing at least one main voice (AS.2) of a piece of music containing at least one main voice (AS) from the audio signal (AS), wherein the extraction device (8) for dividing an audio signal (AS) into several audio signal portions (AS.1 - AS.3) is set up, wherein an audio signal portion obtained by splitting the audio signal (AS) (AS.2) contains at least one main voice,
- a attenuation direction (9) which is set up to attenuate the at least one main voice audio signal portion (AS.2), wherein the attenuation direction (9) as a filter device (12), in particular a barrier filter device, preferably a band lock filter device, is formed or at least comprises one such device, wherein the filtering device (12) comprises an upper and a lower limit frequency, wherein the upper and the lower limit frequency are chosen such that frequency fractions of the main voice to be filtered out are filtered out,
- a two audio output channel (5, 6) audio output device (7), which is set up to output the audio signal (AS) via the left and/or right audio output channel (5, 6) of the audio output device (7), wherein the audio signal portion (AS) containing at least one main voice (AS) of the audio signal (AS) is attenuated.

7. Motor vehicle (3), comprising a device (1) according to claim 6.

## Revendications

1. Procédure d'émission d'au moins une partie d'au moins une voix principale, en particulier la voix chantante, signal audio (AS) sous la forme d'un signal stéréo dans une partie d'une cabine d'habitacle (2) d'un véhicule à moteur (3), par l'intermédiaire d'un système de sortie audio de gauche et d'un canal de sortie audio droit (5, 6), comprenant les étapes suivantes:
- Fournir un signal audio (AS) représentant au moins une partie d'un morceau de musique contenant au moins une voix principale;
- Extraire une partie du signal audio (AS.2) contenant au moins une voix principale du signal audio (AS) du signal audio (AS) du signal audio (AS), l'extraction de la part du signal audio contenant au moins une voix principale est effectuée en fractionnant le signal audio fourni en plusieurs parties de signaux audio, une partie du signal audio obtenue par division du signal audio contenant au moins une voix principale;
- Atténuer la proportion de signaux audio contenant au moins une voix principale (AS.2),
- Sortie du signal audio via les canaux de sortie audio gauche et droit (5, 6) du dispositif de sortie audio (7), en émettant le signal audio contenant au moins une voix principale (AS.2), dans lequel:
l'affaiblissement de la proportion de signaux audio contenant au moins une voix principale (AS.2) en filtrant le signal audio à partir du signal audio à l'aide d'un dispositif de filtrage (12), en particulier d'un dispositif de filtrage de blocage de bande, en utilisant un dispositif de filtrage de la limite supérieure et une fréquence limite inférieure (12), en choisissant les fréquences limites supérieures et inférieures du dispositif de filtrage (12) de manière à filtrer les fractions de fréquence de la voix principale à filtrer.

2. Procédé selon la revendication 1, dans lequel le signal audio fourni (AS) est divisé en une partie du signal audio central (AS.2), une part de signal audio gauche perçue (AS.1), en particulier du côté auditif à gauche de la voix principale ou de la partie du signal audio central (AS.2), et une part de signal audio droite perçue (AS.3), en particulier du côté auditif de la voix principale ou de la partie du signal audio central (AS.2).

3. Procédé selon la revendication 2, dans lequel la partie du signal audio central (AS.2) contient au moins une voix principale.

4. Procédé selon la revendication 2 ou 3, dans lequel la partie gauche du signal audio (AS.1) est émise par le canal de sortie audio gauche (5) du dispositif de sortie audio (7) et où la partie droite du signal audio (AS.3) est émise par le canal de sortie audio droit (6) du dispositif de sortie audio (7).

5. Procédé selon l'une des revendications précédentes, dans lequel la division du signal audio fourni (AS) en plusieurs parties de signaux audio (AS.1 - AS.3) est effectuée par l'intermédiaire d'un dispositif de séparation de source.

6. Dispositif (1) pour émettre un signal audio (AS) représentant une partie d'au moins une voix principale, en particulier la voix chanteuse, sous la forme d'un signal stéréo dans une pièce d'habitacle (2) d'un véhicule à moteur (3), par l'intermédiaire d'un système de sortie audio de gauche et d'un canal de sortie audio (5, 6), comprenant:
- un dispositif d'extraction (8) conçu pour extraire un signal audio (AS.2) contenant au moins une voix principale (AS.2) d'un signal audio (AS) représentant au moins une voix principale (AS) à partir du signal audio (AS), le dispositif d'extraction (8) pour diviser un signal audio (AS) en plusieurs parties de signaux audio (AS.1 - AS.3), avec une part de signal audio (AS.2) obtenue par division du signal audio (AS.2) contenant au moins une voix principale;
- une direction d'atténuation (9) conçue pour atténuer la proportion de signaux audio contenant au moins une voix principale (AS.2), la direction d'atténuation (9) étant formée en tant que dispositif de filtrage (12), en particulier un dispositif de filtre de verrouillage, de préférence un dispositif de filtrage de bande, ou au moins une autre, le dispositif de filtrage (12) comprenant une fréquence limite supérieure et inférieure, les fréquences limites supérieures et inférieures étant choisies de telle sorte que les fractions de fréquence de la voix principale à filtrer soient filtrées;
- un dispositif de sortie audio composé de deux canaux de sortie audio (5, 6) (7), qui est configuré pour émettre le signal audio (AS) via les canaux de sortie audio gauche et/ou droit (5, 6) de l'appareil de sortie audio (7), en diminuant la part de signal audio contenant au moins une voix principale (AS.2) du signal audio (AS).

7. Véhicule à moteur (3), comprenant un dispositif (1) selon la revendication 6.
